# FASCICULE DE BREVET EUROPEEN

(11) **EP 1 983 391 B1**
(45) Date de publication et mention de la délivrance du brevet: **20.01.2010**
(21) Numéro de dépôt: 07106375.4
(22) Date de dépôt: 18.04.2007
(51) Int. Cl.: G04B 15/08

(54) **Echappement à ancre pour pièce d'horlogerie**
Ankerhemmung für Uhren
Lever escapement for timepiece

(43) Date de publication de la demande: 22.10.2008
(73) Titulaire: ETA SA Manufacture Horlogère Suisse, 2540 Grenchen (CH)
(72) Inventeur: Cabezas Jurin, Andrés, 1400, Yverdon (CH); Conus, Thierry, 2543, Lengnau (CH)
(74) Mandataire: Ravenel, Thierry Gérard Louis

(56) Documents cités:
- EP-A- 0 018 796
- US-B1- 7 097 350
- CHAMBERLAIN P M: "IT'S ABOUT TIME, THE LEVER ESCAPEMENT" IT'S ABOUT TIME, HOLLAND PRESS,, GB, 1978, pages 76-81, XP001544011

## Description

La présente invention est relative à un échappement à ancre pour pièce d'horlogerie comprenant un mobile d'échappement équipé d'au moins une roue, un plateau de balancier portant une cheville de plateau et une ancre arrangée pour coopérer avec la cheville de plateau, cette ancre étant équipée de première et seconde palettes de repos et d'une palette d'impulsion, lesdites palettes étant arrangées pour coopérer avec les dents de la roue d'échappement.

Un échappement à ancre répondant dans les grandes lignes à la description donnée au paragraphe ci-dessus est connu et décrit dans l'ouvrage intitulé: « La Montre: principes et méthodes de fabrication » de George Daniels, Editions Scriptar S.A., La Convention, Lausanne 1993. Cet échappement est exposé dans les pages 247 et 248 dudit ouvrage. Comme on peut le comprendre à la lecture de ce document, l'échappement comprend en outre une seconde palette d'impulsion solidaire du plateau de balancier et coopérant avec la roue d'échappement. Un échappement de ce type est également connu du brevet EP-A-0 018 796.

L'échappement à ancre pour pièce d'horlogerie selon la présente invention est défini par la revendication 1 du brevet.

L'invention va être expliquée maintenant en détail ci-dessous par deux modes d'exécution donnés en exemples non limitatifs, ces exécutions étant illustrées par les dessins annexés dans lesquels:
- la figure 1 est une vue en plan d'un premier mode d'exécution de l'échappement selon l'invention,
- la figure 2 est une vue en plan d'un second mode d'exécution de l'échappement selon l'invention où est illustré le début du dégagement de la roue d'échappement, et
- les figures 3 à 14 sont des vues en plan expliquant les phases de fonctionnement de l'échappement selon le second mode d'exécution de l'invention, ces phases couvrant une oscillation complète du plateau de balancier.

La figure 1 est une vue en plan du mécanisme d'échappement selon un premier mode d'exécution de la présente invention. Cet échappement comprend un mobile d'échappement 60 équipé d'une seule roue d'échappement 2. De manière connue, cette roue est entraînée par un rouage entraîné lui-même par un barillet, rouage et barillet n'étant pas représentés à la figure 1. Quand la roue 2 est libre, elle tourne dans le sens antihoraire comme indiqué par la flèche 40. L'échappement comprend encore un plateau 3 auquel est associé un balancier spiral non représenté. Le plateau 3 porte une cheville 4. Une ancre 5 montée sur un pivot 36 est arrangée pour coopérer avec la cheville 4 du plateau 3. De manière connue en soi, l'ancre porte une baguette 11 terminée par une fourchette 12 dans laquelle peut pénétrer la cheville 4 du plateau 3. L'ancre est équipée de première et seconde palettes de repos 6 et 7 et d'une palette d'impulsion 8, ces palettes étant arrangées pour coopérer avec les dents 20, 21, 22... de la roue d'échappement 2.

Comme le montre bien la figure 1, la présente invention est originale en ce que l'ancre 5 entraîne un mobile auxiliaire 9. Ce dernier porte une seconde palette d'impulsion 10 arrangée pour coopérer avec les dents 21, 22, 23,...de la roue d'échappement 2.

Plus précisément, le mode d'exécution donné ici en exemple propose un disque 13 comme mobile auxiliaire. Ce disque 13 est articulé sur un pivot 14 et porte à sa périphérie ladite seconde palette auxiliaire 10 ainsi qu'une goupille 15 laquelle se trouve prisonnière d'une ouverture oblongue 16 pratiquée dans l'ancre 5. La goupille 15 et l'ouverture 16 forment ainsi une charnière mobile à l'instar d'une genouillère.

Le mobile auxiliaire n'est pas limité à l'exécution décrite ci-dessus. En effet et sans qu'il soit nécessaire de le montrer sur un dessin, ce mobile 9 pourrait être une bascule articulée sur un pivot portant d'une part ladite seconde palette d'impulsion 10 et d'autre part un secteur denté engrenant avec un râteau solidaire de l'ancre 5.

La figure 2 est une vue en plan d'un second mode d'exécution de l'invention. Ici le mobile d'échappement 60 n'est pas une roue unique, mais comporte des première et seconde roues d'échappement 1 et 2 solidaires l'une de l'autre et montées coaxialement l'une sur l'autre. Dans ce second mode d'exécution, la première palette d'impulsion 8 coopère avec la première roue 1 alors que la seconde palette d'impulsion 10 ainsi que les première et seconde palettes de repos 6 et 7 coopèrent avec la seconde roue 2. On retrouve ici la même innovation qui caractérisait le premier mode d'exécution, à savoir la mise en oeuvre du mobile auxiliaire 9 commandé par l'ancre 5.

Les figures accompagnant la description du second mode d'exécution sont des vues en plan. Cependant et sans qu'il soit nécessaire de le montrer en coupe, on comprendra que l'ancre 5 avec la première palette d'impulsion 8 se situent au niveau de la première roue d'échappement 1, alors que les première et seconde palettes de repos 6 et 7 que porte l'ancre 5 s'étendent au niveau des dents 20, 21, 22, ... de la seconde roue d'échappement 2. On comprendra également que le mobile auxiliaire 9 est situé au niveau de la seconde roue d'échappement 2.

On va expliquer maintenant le fonctionnement de l'échappement selon l'invention. On se servira pour cela du second mode d'exécution comportant deux roues d'échappement. Une oscillation complète du plateau 3 est illustrée aux figures 3 à 14. Les différentes phases de fonctionnement vont être passées en revue ci-dessous.

En figure 3, le plateau 3 tourne dans le sens de la flèche 41. La seconde roue d'échappement 2 est au repos par sa dent 20 sur la première palette de repos 6 de l'ancre 5. La baguette 11 de l'ancre 5 est en appui sur une première goupille de limitation 50. La cheville 4 du plateau 3 entre en contact avec la fourchette 12 de la baguette 11. C'est le début du dégagement de la roue 2.

En figure 4, le plateau 3 a poursuivi sa course dans le sens de la flèche 41. La cheville 4 a entraîné l'ancre 5 dans le sens de la flèche 42, obligeant la palette de repos 6 à glisser le long de la dent 20 de la roue 2 pour sortir de son emprise. En tournant dans le sens de la flèche 42, le trou oblong 16 de l'ancre 5 entraîne la goupille 15 du disque 13 pour faire tourner ce dernier dans le sens de la flèche 43. La seconde palette d'impulsion 10 du disque 13 est amenée ainsi à couper la trajectoire de la dent 22 de la roue 2. C'est la fin du dégagement et le début de la libération de la roue 2.

Comme on le voit en figure 5, la roue libérée 2 entraînée par le rouage de la pièce d'horlogerie tourne dans le sens de la flèche 40 et sa dent 22 est entrée en contact avec la palette d'impulsion 10. C'est la phase du début d'impulsion sur le disque 13.

En figure 6, la dent 22 de la roue 2 est en fin d'impulsion et a relancé le disque 13 dans le même sens qu'il avait jusqu'ici (flèche 43). La goupille 15 emprisonnée dans le trou oblong 16 entraîne l'ancre 5 dans le sens de la flèche 42, ce qui permet la relance simultanée du plateau 3 par sa cheville 4 dans le sens de la flèche 41. C'est la fin de l'impulsion sur le mobile supplémentaire 9.

Comme cela est apparent en figure 7, l'ancre 5 continue à basculer dans le sens de la flèche 42 de telle sorte que sa seconde palette de repos 7 coupe la trajectoire des dents de la roue 2 amenant sa dent 21 à venir buter contre cette palette 7. C'est la phase de prise de repos qui bloque la roue 2.

Le repos total est montré en figure 8. La cheville 4 s'est échappée de la fourchette 12 contraignant la baguette 11 de l'ancre 5 à venir s'appuyer contre une seconde goupille de limitation 51. Le disque 13 est aussi au repos, sa goupille 15 reposant au fond de l'ouverture oblongue 16. La palette de repos 7, est engagée à fond sur la dent 21 par effet de tirage. A partir de ce moment le plateau parcourt son arc supplémentaire toujours dans le même sens 41 puis rebrousse chemin pour tourner dans le sens de la flèche 44.

La figure 9 présente la même situation que celle montrée en figure 8 sauf que la cheville 44 revenant dans le sens de la flèche 44 est entrée en contact avec la fourchette 12 de l'ancre 5. C'est le début du dégagement de la palette de repos 7.

Comme la figure 10 le montre, la cheville 4 continuant sa course dans le sens du plateau 3, décolle la baguette 11 de la goupille de limitation 51, l'ancre 5 tournant alors dans le sens de la flèche 45. Ce mouvement fait glisser la palette de repos 7 le long de la dent 21 de la roue 2 pour sortir de son emprise. En tournant dans le sens de la flèche 45, le trou oblong 16 de l'ancre 5 entraîne la goupille 15 du disque 13 pour faire tourner ce dernier dans le sens de la flèche 46. C'est la fin du dégagement et le début de la libération de la roue 1 solidaire de la roue 2.

La figure 11 montre que la roue 1, entraînée par le rouage de la pièce d'horlogerie, a tourné dans le sens de la flèche 40. La dent 31 de la roue 1 entre en contact avec la première palette d'impulsion 8 équipant l'ancre 5. C'est le début d'impulsion qui est transmise au plateau 3 par la baguette 11 (qui tourne dans le sens de la flèche 45), la fourchette 12 et la cheville 4. Le plateau est alors relancé dans le sens de la flèche 44.

La figure 12 présente la fin de l'impulsion de la dent 31 de la roue 1 sur la palette d'impulsion 8 de l'ancre 5. En continuant à tourner dans le sens de la flèche 45 l'ancre 5 voit sa première palette de repos 6 couper la trajectoire des dents de la roue 2. Par le truchement goupille 15 - trou oblong 16, le disque 13 progresse dans le sens de la flèche 46 pour occuper une position à peu près semblable à celle représentée en figure 3, c'est-à-dire celle qu'elle occupait au début de l'oscillation passée en revue ici.

Comme on peut le voir en figure 13, la roue 2 a continué à tourner dans le sens de la flèche 40 et sa dent 27 est entrée en contact avec la palette de repos 6 qui bloque la roue 2. La cheville 4 du plateau 3 est sur le point de quitter la fourchette 12. C'est une nouvelle phase de prise de repos.

La figure 14 montre le repos total de la dent 27 sur la palette 6. L'effet de tirage exercé par la force de rotation de la roue 2 fait escalader la pointe de la dent 27 le long de la palette de repos 6. La baguette 11 de l'ancre 5 vient s'appuyer contre la goupille de limitation 50. A partir de cet instant, le plateau parcourt son arc supplémentaire dans le sens de la flèche 44 puis rebrousse chemin dans le sens inverse (flèche 41). Quand la cheville 4 pénètre à nouveau dans la fourchette 12 on retrouve alors la situation décrite à propos de la figure 3 et un nouveau cycle ou oscillation peut recommencer.

## Revendications

1. Echappement à ancre pour pièce d'horlogerie comprenant un mobile d'échappement (60) équipé d'au moins une roue (2), un plateau (3) de balancier portant une cheville (4) de plateau et une ancre (5) arrangée pour coopérer avec la cheville de plateau, cette ancre étant équipée de première (6) et seconde (7) palettes de repos et d'une palette d'impulsion (8), lesdites palettes étant arrangées pour coopérer avec les dents (20, 21, 22) de la roue d'échappement (2), l'ancre (5) entraînant un mobile auxiliaire (9) portant une seconde palette d'impulsion (10) arrangée pour coopérer avec les dents de ladite roue d'échappement (2), cararactérisé en ce que ledit mobile auxiliaire (9) est pivoté autour d'un axe distinct dudit plateau (3)

2. Echappement selon la revendication 1, **caractérisé en ce que** le mobile d'échappement (60) comprend des première (1) et seconde (2) roues d'échappement solidaires et coaxiales, que la première palette d'impulsion (8) coopère avec la première roue (1) et que la seconde palette d'impulsion (10) et les première (6) et seconde (7) palettes de repos coopèrent avec la seconde roue (2).

3. Echappement selon les revendications 1 ou 2, **caractérisé en ce que** l'ancre (5) porte une baguette (11) terminée par une fourchette (12) dans laquelle peut pénétrer la cheville (4) de plateau (3).

4. Echappement selon les revendications 1 ou 2, **caractérisé en ce que** le mobile auxiliaire (9) est un disque (13) articulé sur un pivot (14), ce disque portant à sa périphérie ladite seconde palette d'impulsion (10) et une goupille (15) prisonnière d'une ouverture oblongue (16) pratiquée dans l'ancre (5).

5. Echappement selon les revendications 1 ou 2, **caractérisé en ce que** le mobile auxiliaire (9) est une bascule articulée sur un pivot portant d'une part ladite seconde palette d'impulsion (10) et d'autre part un secteur denté engrenant avec un râteau solidaire de l'ancre (5).

6. Echappement selon la revendication 2, **caractérisé en ce que** l'ancre (5) est située au niveau de la première roue d'échappement (1), les première (6) et seconde (7) palettes de repos s'étendant au niveau des dents (20, 21, 22) de la seconde roue d'échappement (2) et que le mobile auxiliaire (9) est situé au niveau de ladite seconde roue d'échappement (2).

## Claims

1. Lever escapement for a timepiece including an escape wheel set (60) fitted with at least one wheel (2), a balance roller (3) carrying an impulse pin (4) and a pallet assembly (5) arranged for cooperating with the impulse pin, said pallet assembly (5) being fitted with first (6) and second (7) locking pallet stones and an impulse pallet stone (8), said pallet stones being arranged for cooperating with the teeth (20, 21, 22) of the escape wheel (2), the pallet assembly (5) driving an auxiliary wheel set (9) carrying a second impulse pallet stone (10) arranged for cooperating with the teeth of said escape wheel (2) **characterized in that** said auxiliary wheels set (9) is pivoted about an axis different from said rolled (3).

2. Escapement according to claim 1, **characterized in that** the escape wheel set (60) includes first (1) and second (2) coaxial wheels secured to each other, **in that** the first impulse pallet stone (8) cooperates with the first wheel (1) and **in that** the second impulse pallet stone (10) and the first and second locking pallet stones cooperate with the second wheel (2).

3. Escapement according to claim 1 or 2, **characterized in that** the pallet assembly (5) carries a stick (11) ending in a fork (12) which can be penetrated by the impulse pin (4) of the roller (3).

4. Escapement according to claim 1 or 2, **characterized in that** the auxiliary wheel (9) is a disc (13) hinged on a pivot (14) carrying said second impulse pallet stone (10) at the periphery thereof and a pin (15) trapped in an oblong aperture (16) made in the pallet assembly (5).

5. Escapement according to claim 1 or 2, **characterized in that** the auxiliary wheel set (9) is a lever hinged on a pivot carrying said second impulse pallet stone (10) and a toothed sector meshing with a rack secured to the pallet assembly (5).

6. Escapement according to claim 2, **characterized in that** the pallet assembly (5) is located on the first escape wheel (1), the first (6) and second (7) locking pallet stones extend at the level of the teeth (20, 21, 22) of the second escape wheel (2) and **in that** the auxiliary wheel set (9) is located at the level of said second escape wheel (2).

## Patentansprüche

1. Ankerhemmung für ein Zeitmessgerät, die einen Hemmungsdrehteil (60), der mit mindestens einem Rad (2) ausgerüstet ist, eine Unruh-Rolle (3), die einen Hebelstein (4) trägt, und einen Anker (5) umfasst, der derart angeordnet ist, dass er mit dem Hebelstein zusammenwirkt, wobei dieser Anker mit einer ersten (6) und mit einer zweiten (7) Ruhepalette sowie mit einer Antriebspalette (8) ausgerüstet ist, welche Paletten derart angeordnet sind, dass sie mit den Zähnen (20, 21, 22) des Hemmungsrades (2) zusammenwirken, wobei der Anker (5) einen Hilfsdrehteil (9) antreibt, der eine zweite Antriebspalette (10) trägt, die derart angeordnet ist, dass sie mit den Zähnen des Hemmungsrades (2) zusammenwirkt, **dadurch gekennzeichnet, dass** der Hilfsdrehteil (9) um eine Achse, die verschieden von derjenigen der Rolle (3) ist, geschwenkt wird.

2. Hemmung nach Anspruch 1, **dadurch gekennzeichnet, dass** der Hemmungsdrehteil (60) ein erstes (1) und ein zweites (2) Hemmungsrad, die fest miteinander verbunden und koaxial sind, umfasst, dass die erste Antriebspalette (8) mit dem ersten Rad (1) zusammenwirkt und dass die zweite Antriebspalette (10) sowie die erste (6) und die zweite (7) Ruhepalette mit dem zweiten Rad (2) zusammenwirken.

3. Hemmung nach den Ansprüchen 1 oder 2, **dadurch gekennzeichnet, dass** der Anker (5) eine Stange (11) trägt, die in einer Gabel (12) endet, in die der Hebelstein (4) der Rolle (3) eindringen kann.

4. Hemmung nach den Ansprüchen 1 oder 2, **dadurch gekennzeichnet, dass** der Hilfsdrehteil (9) aus einer Scheibe (13) besteht, die gelenkig auf einem Zapfen (14) angeordnet ist, wobei diese Scheibe an ihrer Peripherie die zweite Antriebspalette (10) und einen Stift (15), der in einer im Anker (5) ausgebildeten länglichen Öffnung (16) eingeschlossen ist, trägt.

5. Hemmung nach den Ansprüchen 1 oder 2, **dadurch gekennzeichnet, dass** der Hilfsdrehteil (9) aus einer gelenkig auf einem Zapfen angeordneten Wippe besteht, die einerseits die zweite Antriebspalette (10) und andererseits einen gezahnten Sektor trägt, der in einen Rechen eingreift, der fest mit dem Anker (5) verbunden ist.

6. Hemmung nach Anspruch 2, **dadurch gekennzeichnet, dass** sich der Anker (5) auf gleicher Höhe mit dem ersten Hemmungsrad (1) befindet, wobei sich die erste (6) und die zweite (7) Ruhepalette auf gleicher Höhe mit den Zähnen (20, 21, 22) des zweiten Hemmungsrades (2) erstrecken, und dass sich der Hilfsdrehteil (9) auf gleicher Höhe mit dem zweiten Hemmungsrad (2) befindet.
